# EUROPÄISCHE PATENTANMELDUNG

(11) **EP 0 364 856 A2**
(43) Veröffentlichungstag der Anmeldung: **25.04.1990**
(21) Anmeldenummer: 89118756.9
(22) Anmeldetag: 09.10.1989
(51) Int. Cl.: F17C 13/06, B65D 55/02

(54) **Originalitätsverschluss für Gasflaschenventile**

(30) Priorität: 13.10.1988 DE 8812871 U
(71) Anmelder: MESSER GRIESHEIM GMBH, D-60314 Frankfurt (DE)
(72) Erfinder: Hillen, Klaus, D-4057 Brüggen 1 (DE); Stommel, Klaus, D-5650 Solingen (DE)

(57) **Zusammenfassung**

Es besteht in einigen Anwendungsbereichen das Bedürfnis, Gasflaschen so mit einem Originalitätsverschluß auszurüsten, daß Manipulationen des Flascheninhaltes erkannt werden können. Hierzu dienen zwei das Ventil umgebende Schalen (1, 2), die durch mindestens zwei unlösbare Verschlüsse miteinander verbunden sind. Vorzugsweise werden die zwei Schalen als ein Kunststoffformteil ausgebildet, welche durch die als Scharnier (3) ausgebildete Teilungsfuge miteinander verbunden sind. Die dem Scharnier gegenüberliegenden Kanten werden durch einen als Widerhaken ausgebildeten Abdrehknebel (4) miteinander verbunden.

## Beschreibung

Die Erfindung betrifft einen Originalitätsverschluß für Gasflaschenventile.

Bei der Belieferung mit Industriegasen in Gasflaschen werden den Kunden mit Gas gefüllte Flaschen zur Verfügung gestellt, die mit dem Gasflaschenventil und der Ventilschutzkappe versehen komplett angeliefert werden. In manchen Kundenkreisen, insbesondere Militär-, Kraftwerks- und Krankenhausbereich, besteht der Wunsch nach einer erhöhten Absicherung dieser Flaschen gegen unbefugte Manipulationen. Auf den Inhalt der Gasflasche kann nämlich verhältnismäßig leicht durch das Gasflaschenventil eingewirkt werden.

Der Erfindung liegt daher die Aufgabe zugrunde, einen

Originalitätsverschluß für Gasflaschenventile zu schaffen, durch den der Flascheninhalt vor unbefugter Manipulation sicherer gemacht wird und der unbefugte Manipulationen leichter erkennbar macht.

Diese Aufgabe ist erfindungsgemäß gelöst mit den im kennzeichnenden Teil des Anspruches 1 angegebenen Merkmalen. Vorteilhafte Weiterbildungen der Erfindung sind in den Unteransprüchen angegeben.

Der Erfindung liegt somit der Gedanke zugrunde, den Ventilanschlußstutzen mit einem Einwegverschluß zu schützen, der bei Entfernung zerstört wird und Manipulationen sofort erkennen läßt. Insbesondere, wenn der Originalitätsverschluß aus einem Material hergestellt ist, welches sich bei Zerstörung des Verschlusses ,aufspreizt, läßt sich ein Manipulationsversuch sofort erkennen. Hierzu wird der erfindungsgemäße Originalitätsverschluß bevorzugt als einteiliges Kunststofformteil ausgebildet. Die Teilungsfuge wird hierbei als Scharnier ausgebildet und stellt einen der Verschlüsse dar. Die Schalen können aber auch separat und aus anderem Material hergestellt werden. Als Verschlüsse sind alle Verbindungen geeignet, die sich nach dem Zusammenfügen der Schalen nicht wieder öffnen lassen, ohne die Schalen oder die Verschlüsse zu zerstören, also auch Kleb-oder Schweißverbindungen und Plomben. Bevorzugt werden aber Verschlüsse, die beim Aneinanderdrücken der Schalen unlösbar einrasten, insbesondere federnde, als Widerhaken ausgebildete Zungen auf der einen Schale, die in entsprechende Vertiefungen der anderen Schale einrasten. Die Befestigung des Originalitätsverschlusses kann dann ohne Hilfswerkzeuge von Hand erfolgen. Bevorzugt werden die Schalen so dimensioniert, daß sie für alle gängigen Ventilvarianten verwendet werden können.

Die Verwendung des erfindungsgemäßen Originalitätsverschlusses kann vom Hersteller mit hoher Sicherheit kontrolliert werden. Eine Nachahmung oder Fälschung ist nur mit sehr hohen Kosten möglich. Darüber hinaus bietet der erfindungsgemäße Originalitätsverschluß den Vorteil, daß ihm leicht eine Produktinformation beigefügt werden kann.

Erfahrungsgemäß erreichen derartige Produktinformationen häufig nicht den Anwender, wenn sie separat mitgeliefert werden oder lose an der Flasche befestigt sind.

Ein Ausführungsbeispiel der Erfindung soll anhand der beigefügten Zeichnungen erläutert werden.

Es zeigen:
Fig.1 die Vorderansicht eines als einteiliges Kunststofformteil ausgebildeten Originalitätsverschlusses,
Fig.2 eine Seitenansicht von Fig.1 mit abgenommener linker Schale,
Fig.3 die Einzelheit "A" von Fig.1 vergrößert und im Schnitt,
Fig.4 eine Draufsicht auf die Einzelheit "A" von Fig.3.

Der in den Fig.1 und 2 dargestellte Originalitätsverschluß besteht aus den Schalen 1 und 2 aus Kunststoff, die als einteiliges Kunststofformteil ausgebildet sind. Hierzu ist die Teilungsfuge als Scharnier 3 ausgebildet. Dieses Scharnier stellt zugleich einen der nichtlösbaren Verschlüsse für die Schalen 1,2 dar. Der andere Verschluß ist als Abdrehknebel 4 ausgebildet, der detailliert in den Fig.3 und 4 dargestellt ist. Sobald der als Widerhaken ausgebildete Abdrehknebel, welcher an die Schale 2 angeformt ist, in die entsprechende Öffnung 5 der Schale 1 eingeführt ist, läßt sich der Verschluß nicht mehr zerstörungsfrei öffnen. Vielmehr muß zum Öffnen der Abdrehknebel 4 entfernt werden, wonach sich die Schalen 1,2 aufspreizen. Durch dieses Aufspreizen bzw. den fehlenden Abdrehknebel 4 lassen sich Manipulationen sofort erkennen.

Die Schalen 1,2 umgeben das Gasflaschenventil 6, welches in die Gasflasche 7 eingeschraubt ist, allseitig. Die Schalen 1,2 werden vorzugsweise so dimensioniert, daß sie für alle gängigen Ventiltypen geeignet sind.

Die Schalen 1,2 schützen das Gasflaschenventil 6 weitgehend vor Verunreinigungen und Witterungseinflüssen. Dies ist ein zusätzlicher Vorteil, wenn anstelle der üblichen Strahlkappen offene Schutzkörbe als Ventilschutz verwendet werden.

An die Schalen 1,2 kann ferner noch ein zusätzlicher Druckverschluß angeformt werden der es dem Kunden ermöglicht, den Originalitätsverschluß nach erfolgter Gasentnahme wieder anzubringen und dem Lieferanten zurückzugeben. Dies ist insbesondere dann von Vorteil, wenn der Originalitätsverschluß aus einem wiederverwendbaren Kunststoff, z.B. Polypropylen, hergestellt wird.

## Patentansprüche

1. Originalitätsverschluß für Gasflaschenventile (6), gekennzeichnet durch zwei das Ventil umgebende Schalen (1, 2) die durch mindestens zwei nichtlösbare Verschlüsse miteinander verbunden sind.

2. Originalitätsverschluß nach Anspruch 1,
dadurch gekennzeichnet,
daß die zwei Schalen als einteiliges, durch eine als Scharnier (3) ausgebildete Teilungsfuge miteinander verbundenes Kunststofformteil ausgebildet sind, wobei das Scharnier einen der nichtlösbaren Verschlüsse darstellt.

3. Originalitätsverschluß nach Anspruch 2,
dadurch gekennzeichnet,
daß der Verschluß für die dem Scharnier gegenüberliegenden Kanten der Schalen ein als Widerhaken ausgebildeter Abdrehknebel ist.

4. Originalitätsverschluß nach einem der Ansprüche 2 oder 3,
dadurch gekennzeichnet,
daß das Scharnier aufgrund seiner Formgebung und Materialeigenschaft bei geöffnetem zweiten Verschluß die Schalen aufgespreizt hält.
